# EUROPÄISCHE PATENTSCHRIFT

(11) **EP 0 349 883 B1**
(45) Veröffentlichungstag und Bekanntmachung des Hinweises auf die Patenterteilung: **30.03.1994**
(21) Anmeldenummer: 89111646.9
(22) Anmeldetag: 27.06.1989
(51) Int. Cl.: B41F 15/08, B41F 15/42

(54) **Verfahren und Vorrichtung zum Auftragen von Medien**
Method and device for the transfer of a medium
Méthode et dispositif pour le transfert d'un milieu

(30) Priorität: 08.07.1988 DE 3823200
(43) Veröffentlichungstag der Anmeldung: 10.01.1990
(73) Patentinhaber: FIRMA GERHARD KLEMM MASCHINENFABRIK GMBH & CO., D-33719 Bielefeld (DE)
(72) Erfinder: Klemm, Gerhard, D-4800 Bielefeld 1 (DE)
(74) Vertreter: Patentanwälte Dipl.-Ing. Bodo Thielking Dipl.-Ing. Otto Elbertzhagen

(56) Entgegenhaltungen:
- DE-A- 3 103 421
- DE-A- 3 207 403
- US-A- 3 577 914
- US-A- 3 848 528

## Beschreibung

Die Erfindung betrifft eine Verfahren und eine Vorrichtung zum Auftragen von Medien auf eine schrittweise, passergenau geführte Warenbahn mittels einer Flachbett - Siebdruckmaschine mit Siebschablone und Rakelwerk, wobei die diskontinuierliche Bewegung der Warenbahn aus einer Hauptvorzugsphase und einer Korrekturphase zur Ansteuerung von Passermarken besteht.

Ein derartiges Verfahren und eine derartige Vorrichtung sind bereits durch die US-PS 3,848,528 bekannt. Die in der genannten US-PS beschriebene Siebdruckmaschine ist das Standardmodell alter Zeit. Die einzige Bewegung, die das Sieb ausführt, ist die Auf- und Abbewegung um die noch nicht bedruckte Warenbahn zulaufen zu lassen und die Bahn mit dem frischen Druckauftrag weiterlaufen zu lassen.

Ein wesentlichen Nachteil dieser vorbekannten Maschine besteht darin, daß die Stillstand- und Transportzeiten der Bahn sehr lang sind. Bei jedem Druckhub muß die Bahn zuerst zulaufen und stoppen, dann erfolgt erst der Auftrag und danach, nach vollem Rakelhub und Öffnung des Druckschlusses, zwischen Unterlage, Warenbahn und Sieb, ist ein Vortransport möglich. Das hat zur Folge, daß es bei dieser Vorrichtung absolute Stillstandszeiten für die von Rolle zu Rolle laufende Bahn gibt.

Wesentlich ist aber, daß die Auftragseinheit starr plaziert ist und in keiner Weise der kontinuierlichen Vorwärtsbewegung der Warenbahn folgt oder auch nur geringfügig mitgeht.

Auch die DE-OS 31 03 421 zeigt eine Flachbettsiebdruckmaschine, bei der eine Warenbahn von Rolle zu Rolle geführt wird, jedoch muß die Bahn jeweils auf dem Drucktisch den Lauf stoppen, um in Ruhelage die Aufrakellung zu erfahren.

Der Erfindung liegt die Aufgabe zu Grunde eine Flachbett-Siebdruckmaschine derart auszubilden, daß einerseits eine von Rolle zu Rolle geführte laufende Warenbahn im Flachbett diskontinuierlich bedruckt wird und andererseits die Stillstandszeiten der Bahn rapide verkürzt werden, bzw. praktisch nicht vorhanden sind.

Diese Aufgabe wird dadurch gelöst, daß während das aufzutragende Medium durch das Rakelwerk auf dem abgehobenen Sieb verteilt wird, wird die aus Drucktisch und Sieb bestehende Einheit einen Arbeitsschritt entgegen der Zulaufrichtung der Warenbahn bewegt und die Warenbahn während dessen in ihrer Vorlaufrichtung passergenau positioniert.
Ferner, während die Druckrakel über das Sieb und die Warenbahn Schluß mit dem Drucktisch hat, wird die aus Drucktisch und Sieb gebildete Einheit in Warentransportrichtung, - die Warenbahn mitnehmend,-bewegt, so daß die Warenbahn ihren Hauptvorlaufweg durchläuft.

Ein weiterer Gedanke der Erfindung besteht darin, daß das Rakelwerk mit aus Drucktisch und Sieb bestehenden Einheit verbunden ist und daß das Rakelwerk während der Vorlegephase in die gleiche Richtung wie die aus Druck tisch und Sieb bestehende Einheit, jedoch mit gegenüber der Einheit überhöhter Geschwindigkeit läuft und während der Druckphase in gleicher Richtung wie die aus Drucktisch und Sieb bestehende Einheit mit gegenüber der Einheit überhöhten Geschwindigkeit den Druckhub ausführt.

Diese Verfahrensweise ermöglicht durch Überlagerung größerer Bewegungen eine noch größere Flexibilität im Auftragsvorgang und eine erhebliche Zeiteinsparung.

Die dazugehörige Ausbildung der Vorrichtung ist in den konkreten Sachansprüchen niedergelegt. (Anspr.4)
Wesentlich ist noch, daß das umsteuerbare Rakelwerk stationär angeordnet und als Vorlegerakel und Druckrakel arbeitend ausgebildet ist.

Das Rakelwerk kann mit der Einheit verbunden sein (A6) und einen eigenen Antrieb haben, sodaß es gegenüber der Schablone mit überhöhter Geschwindigkeit arbeitet. und mit Druck- und Vorlegerakel versehen ist.

Die Auflegung der Farbe und die Aufrakelung derselben erfolgt also jeweils bei, bzw. während der Schablonenbewegung und des Drucktisches, wobei es möglich ist, daß die Rakel praktisch feststeht (Fig.2), oder mit eigenem Zyklus in der bewegten Schablone noch mit erhöhter Geschwindigkeit eine Eigenbewegung hat. (Fig.4)
Die Vorteile der möglichen Verfahren und der dargestellten Vorrichtungen liegen darin, daß trotz Einsatz von Flachbettvorrichtungen jeweils nennenswerte Geschwindigkeitssteigerungen gegenüber den vorhandenen Systemen erreicht werden.

Das Entscheidene ist, daß nicht nur der Korrekturweg der im Schleichgang vorgenommen wird - um die Passermarke anzusteuern - der trotz der kurzen Vorzugslänge jeweils sehr viel Zeit in Anspruch nimmt, und zwar teilweise sogar 30% und mehr, in Bewegungsbereiche gelegt wird, die sowieso notwendig sind, sondern auch der Hauptvorzug während des Druckauftrages erfolgt und zwar im Flachbett. Dabei kann einerseits das Rakelwerk still stehen, um dann die Siebschablone mit dem Drucktisch als geschlossene Einheit zu bewegen, es kann aber auch andererseits die Möglichkeit bestehen, wie im zweiten Beispiel gezeigt, zwar Sieb- und Drucktisch wiederum als Einheit auszubilden, jedoch zusätzlich noch das Rakelwerk beweglich in der Einheit anzuordnen.

Bei beiden Beispielen, sowohl im Verfahren als auch in den jeweiligen Vorrichtungen ist es gewünscht, daß die Korrekturphase nämlich die letzte kurze Vorzugslänge bei Ansteuerung der Passermarke in eine Arbeitsphase hinein verlegt wird, in der vom Rakelwerk her die Vorlegerakel arbeitet, d.h. daß zwar das Sieb nicht durchgedrückt ist, daß aber die Gesamteinheit bewegt wird, und zwar zurückfährt um dann während der Druckphase den Hauptvorzug der Bahn mit der Einheit machen zu können.

Ob nun eine einzige Rakel vorgesehen ist, die sowohl wechselweise als Druckrakel und auch als Vorlegerakel dient, je nach Anstellung derselben oder ob zwei Rakeln im Rakelwerk angeordnet sind, ist zunächst sekundär zu sehen.

Wie erwähnt, kann während der Rücklaufphase des Siebes also während des sogenannten Flutens die Bahn jeweils in ihrer Stellung in Längsrichtung korrigiert werden. Diese Korrektur kann mit einer zusätzlichen dem Warentransportweg vorgeordneten Vakuumtransportwalze durchgeführt werden, die auch gleichzeitig bei Rücklauf der Einheit von Sieb und Flachbett die Bahn festhält, um diese nicht durch den Reibungswiderstand des Drucktisches zurückziehen zu lassen.

Die Vorrichtung ist zwar für Etikettendruck und dgl. geeignet, wichtiger ist aber im vorliegen Fall, daß dickere Materialien, z.B. dickere Folien, die nicht gebogen werden sollen, mit dem Erfindungsgegenstand gedruckt werden können. Der Druck erfolgt in einer absolut gestreckten Lage der Bahn. Der Vorteil ist somit darin zu sehen, daß keine Abwicklungsfehler in Bezug auf den Druck vorkommen können, da das Flachbett einen genaueren Druck ermöglicht, als der Rollendruck auf einem Gegendruckzylinder. Die Vorrichtung ist somit für alle Drucke geeignet, die sehr hohe Maßgenauigkeit erfordern, insbesondere gedruckte Schaltungen bezw. Grundplatten, die später zu Leiterplatten ausgebaut werden sollen. Dabei können die Leiterplatten zunächst im Siebdruck hergestellt werden, anschließend ausgestanzt und evtl. mit elektrischen Bauteilen bestückt werden. Gerade für die zuletzt genannten Einsatzgebiete ist die erfindungsgemäße Flachbett-Siebdruckmaschine außerordentlich gut geeignet.

Bei schwerbiegbaren Materialien, das nicht ohne weiteres über Zuführungs- und Vorzugswalzen geführt werden können, müssen vor- und nachgeschaltet einer derartigen erfindungsgemäßen Vorrichtung andere Zuführungs- und Abführungsmittel gewählt werden, so kann die Warenbahn z.B. abgetafelt zugeführt und abgeführt werden, wie es bei stärken Kunststoffmaterialien vorbekannt ist.

Die Zu- und Abführung ist somit variabel.

In den Zeichnungen sind Ausführungsbeispiele der Erfindung dargestellt. Es zeigen:
- Fig. 1: Die Vorrichtung in Seitenansicht, stark schematisiert,
- Fig. 2: unterschiedliche Schritte des Verfahrensablaufes mit der Vorrichtung nach Fig. 1, wobei die Schritte mit 2a bis 2e bezeichnet sind,
- Fig. 3: ein weiteres Ausführungsbeispiel einer Vorrichtung in einer schematischen Seitenansicht,
- Fig. 4: unterschiedliche Schritte der Vorrichtung, wobei die Arbeitsschritte mit 4a bis 4e bezeichnet sind.

In der Fig. 1 ist sehr schematisch eine Siebdruckmaschine dargestellt und zwar eine Flachbett-Siebdruckmaschine, wobei die Auftragseinheit aus der Siebschablone 1 und einem als Flachbett dienenden Drucktisch 2 besteht, die durch beliebige vorzugsweise lösbare Befestigungen 3 miteinander verbunden sind. Die Siebschablone 1 und der Drucktisch 2 können auch gemeinsam auf einem Schlitten befestigt werden, der für die Hin- und Herbewegung dienlich ist. Dargestellt sind einfache Winkeleisen 3. Diese Befestigungen können auch als Kluppen oder Klinken ausgebildet werden. Wie die Siebschablone 1 und der Drucktisch 2 miteinander verbunden sind, ist somit sekundär, da die verschiedensten Befestigungsmittel oder Bewegungsverbindungen denkbar und möglich sind.

Zur Auftragsstation gehört ferner ein Rakelwerk 4,bestehend aus Vorlegerakel 41 und Druckrakel 42. Es besteht aber auch die Möglichkeit, wie es vorbekannt ist, eine einzige Rakel zu verwenden, die derart gesteuert wird, das sie einerseits als Vorlegerakel arbeitet, d.h. nicht stark angestellt wird und im Druckhub fest auf die Siebschablone gefahren wird, um dann als Druckrakel zu dienen.

Beim Ausführungsbeispiel der Figur 1 ist das Rakelwerk 4 stationär angeordnet. Die Bewegungsmechanismen für die Vorlegerakel 41 und die Druckrakel 42 sind nicht dargestellt, da sie ebenfalls variabel ausgebildet sein können.

Die gesamte Einheit 12 ist in den Pfeilrichtungen A - B hin- und herfahrbar und kann auf Führungen 5 geführt werden, die rechts und links vorzugsweise den Drucktisch angreifen und ihn haltern. Eine Antriebseinheit 6, dargestellt als Kurbelantrieb bewegt die Einheit 12.

Der Drucktisch 2 ist über einen Schlauch 7 mit einem Saugaggregat 70 verbunden, beispielsweise einer Saugpumpe, so daß gewährleistet ist, daß beim Druckhub die zu bedruckende Warenbahn fest auf dem Drucktisch haftet und in der Bewegung der Auftragseinheit wirklich mitgenommen wird. Soll die Warenbahn 8 separat transportiert werden, muß der Saugdruck abgeschaltet werden. Dies erfolgt über einen Tastschalter 71 der dem Kurbeltrieb 60 zugeordnet ist. Beim Druckhub liegt somit Saugstrom an der Unterseite der Warenbahn 8, während in der Vorzugskorrekturphase die Warenbahn frei über die Oberfläche des Drucktisches 2 gleiten kann, ohne vom Saugstrom behindert zu sein.

Die Zuführung der Warenbahn 8 erfolgt vorzugsweise über ein Vakuumeinlaufrohr 9 mit Seitenstellern für die Bahnbreitensteuerung. Im vorderen Bereich liegt eine Vakuumtransportwalze 90. Diese Vakuumtransportwalze weist in ihrem Inneren ein Saugsegment 91 auf, über das der Walzenmantel 92 geführt wird. Die Walze kann aufgebaut sein, in vorbekannter Weise, gemäß der DE-PS 29 43 894. Die Hauptbewegung der Vakuumtransportwalze 90 kann von der Bewegung des Drucktisches 2 abgenommen werden, beispielsweise über eine Zahnstange 20 mit Rückhubfreilauf,die in einem entsprechenden Zahnrad der Vakuumtransportwalze 90 kämmt. Da aber die Warenbahn 8 für den Korrekturvorzug noch gesondert angetrieben werden muß, weist die Vakuumtransportwalze 90 einen nur angedeuteten zusätzlichen Antrieb 92 für ihren Walzenmantel 93 auf.

Die Warenbahn 8 soll in zwei Arbeitsschritten vortransportiert werden und zwar in einem großen, während des Druckauftrages erfolgenden Arbeitsschritt, nämlich in der Druckphase, in der sie ihren Hauptvorlaufweg hat und in einer Korrekturphase, in der sie den Korrekturvorzug erfährt. Der Korrekturvorzug wird begrenzt und gestoppt durch eine Passermarkenablesevorrichtung 10, die beliebig aufgebaut sein kann.

Die Arbeitsweise der Vorrichtung ist in der Figur 2 in den Arbeitsschritten 2 a - 2 e dargestellt. Da die Warenbahn in ständig gleichen Arbeitsschritten, nämlich dem Hauptvorlaufweg und dem Korrekturvorzug vorgezogen werden soll, ist die Passermarkenablesevorrichtung 10 stationär angeordnet. Auch das Rakelwerk 4 ist bei diesem Ausführungsbeispiel der Figuren 1 und 2 stationär.

Die Arbeitsstation 2 a zeigt den Beginn der Vorlegephase. Die Vorlegerakel 41 hat auf dem Sieb 11 der Siebschablone 1 den Farbtümpel aufgenommen und legt die Farbe oder ein anderes Auftragsmedium beliebiger Art,z.B. eine Chemikalie oder einen Kunststoffe, bei abgehobenem Sieb auf dasselbe auf, während die Gesamteinheit 12 in Pfeilrichtung B entgegen der Zulaufrichtung der Warenbahn 8, einen vollen Arbeitsschritt zurückgefahren wird. Während dieses Zurückfahrens wird die Warenbahn 8 durch die Vorzugswalze 90, die bei dem dargestellten Ausführungsbeispiel als Vakuumtransportwalze ausgebildet ist, vorgezogen und zwar einen minimalen Korrekturschritt bis die Passermarkenablese- oder Kontrollvorrichtung 10 den Vorzug der Warenbahn stoppt, d.h. den zusätzlichen Antrieb 92 der Vakuumtransportwalze 90 bzw. der Vorzugswalze 90 stillsetzt. Dies ist die Position, die in dem Arbeitsschritt 2 b dargestellt ist. Im vorliegenden Fall erfolgt dann der Rakelwechsel bzw. bei nur einem einzigen Rakel, das Andrücken in die Druckstellung derselben. Das Sieb 11 der Siebschablone 1 wird, wie in der Stellung 2 c dargestellt, heruntergedrückt und die Druckrakel 42 erhält über das Sieb 11 Schluß mit der Oberfläche des Drucktisches 2. Anschließend wird in dieser Schlußverbindung Siebschablone 1 und Drucktisch 2 als Einheit in Pfeilrichtung A gefahren und diese transportiert in dem Schritt zwischen der Darstellung 2 c und 2 d die Warenbahn einen ganzen Arbeitsschritt nach vorn, siehe Pfeil A. Dies ist die Hauptvorzugsphase bzw. der Hauptvorlaufweg während der Druckphase. Was noch nicht erfolgt ist, ist die Korrektur. Diese schließt sich im Arbeitsschritt 2 a an, wobei der Arbeitsschritt 2 e dem Arbeitsschritt 2 a entspricht. Um diese Korrektur vorzunehmen, wird zunächst das Vakuum im Drucktisch 2 abgeschaltet, damit die Warenbahn frei vortransportiert werden kann und der zusätzliche Antrieb 92 für die Vorzugswalze bzw. die Vakuumtransportwalze 90 eingeschaltet; damit ist die Korrekturphase eingeleitet und wird über die Passermarkenablesevorrichtung 10, die beliebig ausgebildet sein kann, beendet.

Das dargestellte Schema ist variabel und Drucktisch und Siebrahmen, die die Einheit 12 bilden, können, wie bereits erwähnt, einen gesonderten Schlitten haben für die Hin- und Herbewegung. Die Vakuumtransportwalze 90 kann mit der dargestellten Zahnstange vom Drucktisch aus angetrieben werden, um synchron nach vorn mit der Tischbewegung mitzulaufen. Der Synchronlauf kann auch technisch anders dargestellt werden. Der Rücklauf muß bei Anordnung einer Zahnstange 20 als Freilauf ausgebildet werden, wenn nämlich die Gesamteinheit während der Korrekturphase entgegen der Zulaufrichtung der Warenbahn in Pfeilrichtung B verfahren wird.

Die Vakuumtransportwalze, bzw. die Vorzugswalze 90, die als Vakuumtransportwalze ausgebildet ist, wird für die eigentliche Funktion der Vorrichtung nicht unbedingt benötigt da der Vakuumtisch den Transport der Warenbahn durchführen kann. Wenn hier der Saugdruck nicht reicht, um die Warenbahn korrekt mitzunehmen, können am Drucktisch bzw. an der Einheit noch Mitnehmerklammern angeordnet werden. Dies sind aber technische Varianten, entscheidend ist, daß die Gesamteinheit 12 mit Druckrakel 42 praktisch eine Klammer bildet, die sich auf der Warenbahn festsetzt und sie in dem Hauptvorlaufsweg in Pfeilrichtung A zwingend mitnimmt, so daß während der Druckphase die Warenbahn vorläuft bzw. vorlaufen muß. Daß sich in dieser Phase die Druckrakel 42 in ihrer Stellung im Verhältnis zum Sieb 11, zur Warenbahn 8 und auch zum Drucktisch 2 verändert und in Warenbahnzulaufrichtung fährt, hat mit der Funktion des Mitnahmecharakters für die Warenbahn keine erhebliche Bedeutung. Man kann es auch gegenteilig sehen, die Warenbahn wird von der Unterseite des Siebes 11 und der Oberfläche des Drucktisches 2 umklammert, wobei die Druckrakel 42 noch ein zusätzliches Element bildet, das den Mitnahmecharakter verstärkt und auch im Grunde erst den Schluß zwischen Unterseite des Siebes 11 und Oberfläche des Drucktisches 2 verursacht.

In den Figuren 3 und 4 ist ein weiteres Ausführungsbeispiel dargestellt.

Gleiche Bezugszeichen bedeuten gleiche Teile. Bei diesem Ausführungsbeispiel ist das Rakelwerk 4 eigenbeweglich in der Einheit 12 gelagert und läuft in einer Schiene 40. Ein spezieller Rakelantrieb 43 ist in Figur 3 dargestellt.

In der Position 4a läuft die Einheit, die genauso mit einander verbunden ist, wie beim Ausführungsbeispiel der Figuren 1 und 2 gezeigt,in Pfeilrichtung B der Warenbahnzulaufrichtung entgegen, wobei aber die Vorlegerakel 41 herunter gefahren ist und sich schneller als die Einheit in Pfeilrichtung B bewegt, um die Druckrakel 42 in die Startposition zu bringen. In der Station 4 b ist somit die Farbe aufgelegt; ein Wechsel im Rakelwerk erfolgt, die Druckrakel fährt herunter, was alles in vorbekannter Weise vorgenommen werden kann. Die Position 4 c ist erreicht. Danach fährt die Gesamteinheit in Pfeilrichtung A, wobei das Rakelwerk durch seinen Sonderantrieb 43 die Bewegung in Pfeilrichtung A der Einheit 12 überrollt, d.h. schneller in Warentransportrichtung fährt als die Einheit selbst.

Während dieser Druckphase besteht Schluß zwischen Druckrakel 42, dem Sieb 11 und der Oberfläche des Drucktisches 2 und druch diesen sich verlagernden Klemmschluß und ggf. auch den vorhandenen Saugdruck auf der Oberfläche des Drucktisches 2 wird die Warenbahn in Pfeilrichtung A in ihrem Hauptvorlaufsweg mitgenommen, wie der Pfeil A zwischen der Station 4 c und 4 d zeigt. Jetzt fehlt nur noch der Korrekturvorzug, der während der Vorlegephase erfolgt, in dem nämlich gemäß der Position 4 e bzw. 4 a das Rakelwerk in Pfeilrichtung B vorfährt, wieder schneller als die Einheit 12 als solche, bis zur Position 4 b.

Durch die Eigenbeweglichkeit des Rakelwerkes kann die Arbeitsgeschwindigkeit der Vorrichtung erhöht werden, da jeder einzelne Arbeitsschritt durch das Entgegenkommen des Rakelwerkes innerhalb der Einheit verkürzt wird. Das gilt für die Vorlegephase, wie auch für die Druckphase. Die relativ schwerfälligere Einheit, bestehend aus Drucktisch und Siebschablone, kann dabei ruhig geführt werden, weil das beweglichere Rakelwerk, was nicht soviel Masse transportiert, höhere Geschwindigkeiten fahren kann. Auch bei diesem Ausführungsbeispiel wird die Warenbahn in der Einheit durch den Andruck der Druckrakel praktisch zangenartig ergriffen, während des Druckes vorgezogen, so daß der zangenartige Mitnahmerhythmus hier erhalten wird.

Die jeweils dargestellten Zyklen der Figuren 2a - 2e und 4a - 4e zeigen jeweils den Start zum Vorlegen, das Ende der Vorlegephase, den Start zum Drucken, das Ende der Druckphase und erneut den Start zum Vorlegen. Die Korrekturphase erfolgt im Schleichgang. Im Schnellgang kann der Vorzug über die Bewegungswege des Tisches und auch über die Korrekturphase hinaus erfolgen.

Die Anlage ist im wesentlichen für kleinere Formate gedacht, wo es auf möglichst hohe Geschwindigkeiten ankommt. Trotz der hohen Geschwindigkeiten muß aber gerade z.B. bei Schaltdrucken eine absolute Genauigkeit des Druckes eingehalten werden. Während des Druckauftrages kann aber bei beiden Ausführungsbeispielen sehr genau und exakt gearbeitet werden, wenn auch dabei die Warenbahn ihren Hauptvorzug erfährt.

Die Verbindung der Siebschablone 1 mit dem Drucktisch 2 kann außer aus einer mechanischen Lösung auch aus einer bewegungstechnischen Lösung vorgenommen werden z.B. antriebstechnisch, elektromechanisch, hydraulisch, mechanisch oder auf andere Art und Weise z.B. computertechnisch gleichgesteuert, was auch eine elektromechanische Lösung darstellte.

Die dargestellten Ausführungsbeispiele sind nicht einschränkend zu verstehen. Wesentlich ist die Mitnahme der Warenbahn durch die Einheit 12 und das Fluten beim Vorlegen der Farbe. Der Hauptvorzug kann auch von einer vorderen Walze mit Rutschkupplung mitgenommen werden und zwar von einer Walze mit separatem Antrieb.

## Patentansprüche

1. Verfahren zum Auftragen von Medien auf eine schrittweise, passergenau geführte Warenbahn mittels einer Flachbett-Siebdruckmaschine mit Siebschablone und Rakelwerk, wobei die diskontinuierliche Bewegung der Warenbahn aus einer Hauptvorzugsphase und einer Korrekturphase zur Ansteuerung von Passermarken besteht, **gekennzeichnet** durch folgende Arbeitsschritte:
a) während das aufzutragende Medium durch das Rakelwerk auf dem abgehobenen Sieb verteilt wird, wird die aus Drucktisch und Sieb bestehende Einheit einen Arbeitsschritt entgegen der Zulaufrichtung der Warenbahn bewegt und die Warenbahn währenddessen in ihrer Vorlaufrichtung passergenau positioniert, und
b) während die Druckrakel über das Sieb und die Warenbahn Schluß mit dem Drucktisch hat,wird die aus Drucktisch und Sieb gebildete Einheit in Warentransportrichtung - die Warenbahn mitnehmend - bewegt, so daß die Warenbahn ihren Hauptvorlaufweg durchläuft

2. Verfahren nach Anspruch 1, dadurch gekennzeichnet,daß das Rakelwerk (4) ortsfest angebracht ist.

3. Verfahren nach Anspruch 1, dadurch gekennzeichnet, daß das Rakelwerk (4) mit aus Drucktisch und Sieb bestehenden Einheit (12) verbunden ist und daß das Rakelwerk (4)
a) während der Vorlegephase in die gleiche Richtung wie die aus Drucktisch und Sieb bestehende Einheit (12), jedoch mit gegenüber der Einheit überhöhten Geschwindigkeit läuft und
b) während der Druckphase in gleicher Richtung wie die aus Drucktisch und Sieb bestehende Einheit (12) mit gegenüber der Einheit überhöhten Geschwindigkeit den Druckhub ausführt.

4. Vorrichtung zur Durchführung des Verfahrens nach Anspruch 1, bestehend aus einer Flachbett-Siebdruckmaschine mit schrittweise, passergenau von Rolle zu Rolle geführten Warenbahn (8), Drucktisch (2), Siebschablone (1), auf- und abfahrbarem Rakelwerk (4) und einer Vorrichtung zur Ablesung von Passermarkierungen (10), dadurch gekennzeichnet, daß der Drucktisch (2) und die Siebschablone (1) als gemeinsam hin und her steuerbare Einheit (12) ausgebildet sind, die während der Vorlegephase und der Korrekturphase der Warenbahn einen Arbeitsschritt entgegen der Zulaufrichtung der Warenbahn bewegt wird und die während der Druckphase und des Hauptvorlaufweges der Warenbahn durch Klemmschluß der Druckrakel (42) mit dem Drucktisch (2) die Warenbahn (8) mitnimmt.

5. Vorrichtung nach Anspruch 4, dadurch gekennzeichnet, daß das umsteuerbare Rakelwerk (4) stationär angeordnet und als Vorlegerakel (41) und Druckrakel (42) arbeitend ausgebildet ist.

6. Vorrichtung nach Anspruch 4, dadurch gekennzeichnet, daß das Rakelwerk (4) mit der aus Drucktisch und Sieb bestehenden Einheit (12) verbunden ist und mit einem eigenen, seinen Hin- und Rücklauf in der Schablone gebenden, mit gegenüber der Bewegung der Einheit (12) überhöhten Geschwindigkeit arbeitenden Antrieb (43) versehen ist, sowie als Vorlegerakel (41) und Druckrakel (42) arbeitend ausgebildet ist.

7. Vorrichtung nach einem der Ansprüche 4 bis 6, dadruch gekennzeichnet, daß der Drucktisch (2) als Saugtisch ausgebildet ist, dessen Saugdruck in der Korrekturphase abschaltbar ist.

8. Vorrichtung nach einem oder mehreren der Ansprüche 4 bis 7, dadurch gekennzeichnet, daß die Siebschablone (1) und Drucktisch (2) als Einheit (12) auf einem hin- und herfahrbaren Schlitten angeordnet sind.

9. Vorrichtung nach einem oder mehreren der Ansprüche 4 bis 8, dadurch gekennzeichnet, daß der Einheit (12) ein Vakuumeinlaufrohr (9) vorgeschaltet ist, mit Seitenstellern für die Warenbahnbreitensteuerung.

10. Vorrichtung nach einem oder mehreren der Ansprüche 4 bis 9, dadurch gekennzeichnet, daß der Einheit (12) eine Vakuumtransportwalze (90) für die schrittweise Vorsteuerung der Warenbahn nachgeschaltet ist.

11. Vorrichtung nach einem oder mehreren der Ansprüche 4 bis 10, dadurch gekennzeichnet, daß die Vakuumtransportwalze (90) mit einem Zahnstangenantrieb (20) von der Einheit (12) bewegbar ist und ein Rücklauffreilauf für sie vorgesehen ist.

12. Vorrichtung nach einem oder mehreren der Ansprüche 4 bis 11, dadurch gekennzeichnet, daß die Vakuumtransportwalze (90) mit einem separaten Antriebsmotor und einer Rutschkupplung versehen ist.

13. Vorrichtung nach einem oder mehreren der Ansprüche 4 bis 12, dadurch gekennzeichnet, daß die als Vakuumtransportwalze (90) ausgebildete Vorzugswalze einen separaten Antrieb (92) für ihren Walzenmantel (93) aufweist.

14. Vorrichtung nach einem oder mehreren der Ansprüche 4 bis 13, dadurch gekennzeichnet, daß der Drucktisch (2) mit einem Saugaggregat (70) und mit Takt- oder Tastschalter (71) versehen ist.

15. Vorrichtung nach einem oder mehreren der Ansprüche 4 bis 14, dadurch gekennzeichnet, daß Verbindungsmittel zur Erzielung einer Gleichheit der Bewegung in der Einheit (12) vorgesehen sind.

16. Vorrichtung nach einem oder mehreren der Ansprüche 4 bis 15, dadurch gekennzeichnet, daß die Bewegungsmittel der Einheit (12) elektromechanisch ausgebildet sind.

17. Vorrichtung nach einem oder mehreren der Ansprüche 4 bis 16, dadurch gekennzeichnet, daß die Bewegungsmittel der Einheit (12) hydraulisch bzw. hydraulisch-mechanisch ausgebildet sind.

## Claims

1. Procedure for the application of media to a product web guided in steps and with precision with regard to the register by way of a flat bed screen printing machine with a screen template and squeegee unit, whereby the intermittent movement of the product web consists of a main forward movement phase and a correction phase for alignment with the register marks, characterised by the following work steps:
a) while the medium being applied through the squeegee unit to the elevated screen, the unit consisting of the print table and screen moves one work step towards the inlet direction of the web, and the web during this time is positioned with precision with regard to the register in its direction of advance, and
b) while the print squeegee above the screen and the web is flush with the print table, the unit formed by the print table and the screen moves - taking the web with it - causing the web to pass through on its main path of advance.

2. Procedure according to claim 1, characterised by the fact that the squeegee unit (4) is mounted in a fixed position.

3. Procedure according to claim 1, characterised by the fact that the squeegee unit (4) is connected with the unit (12) made up of the print table and the screen, and that the squeegee unit (4)
a) runs during the preliminary phase in the same direction as the unit made up of the print table and the screen (12) but with excessive speed compared with that of the unit, and
b) during the printing phase performs the print stroke in the same direction as the unit made up of the print table and the screen (12) with excessive speed compared with that of the unit.

4. Device for carrying out the procedure specified in claim 1, consisting of a flat bed screen printing machine with a product web (8) guided in step-operation and with precision with regard to the register from reel to reel, print table (2), screen template (1), squeegee unit (4) which can be raised and lowered, and a device for reading the register markings (10), characterised by the fact that the print table (2) and the screen template (1) are designed as a unit (12) which can be steered back and forth, which during the preliminary phase and the correction phase of the product web is moved one work step in the inlet direction of the web and which during the printing phase and the main path of advance of the web takes the web (8) with it as a result of the clamp action of the print squeegee (42) with the print table (2).

5. Device according to claim 4, characterised by the fact that the redirectable squeegee unit (4) is located stationarily and is designed to work as as a preliminary squeegee (41) and print squeegee (42).

6. Device according to claim 4, characterised by the fact that the squeegee unit (4) is connected to the unit (12) made up of the print table and the screen and is equipped with an integral drive system (43) giving it its forward and backward motion in the template, working with excessive speed compared with the unit (12), and designed to work as a preliminary squeegee (41) and print squeegee (42).

7. Device according to one of claims 4 to 6, characterised by the fact that the print table (2) is designed as a suction table, the suction power of which can be switched off during the correction phase.

8. Device according to one or several of claims 4 to 7, characterised by the fact that the print template (1) and print table (2) are arranged as a unit (12) on a carriage which can be moved back and forth.

9. Device according to one or several of claims 4 to 8, characterised by the fact that the unit (12) has a vacuum inlet pipe (9) connected in series, with side locators to control the lateral movement of the web.

10. Device according to one or several of claims 4 to 9, characterised by the fact that the unit (12) has a vacuum transport roller (90) connected in series for step control of the web.

11. Device according to one or several of claims 4 to 10, characterised by the fact that the vacuum transport roller (90) can be moved by the unit (12) by way of a geared drive (20), and a free running return being provided for it.

12. Device according to one or several of claims 4 to 11, characterised by the fact that the vacuum transport roller (90) is equipped with a separate drive motor and a friction clutch.

13. Device according to one or several of claims 4 to 12, characterised by the fact that the advance roller designed as a vacuum transport roller (90) has a separate drive (92) for its roller mantle (93).

14. Device according to one or several of claims 4 to 13, characterised by the fact that the print table (2) is equipped with an suction device (70) and with a cycle or press switch (71).

15. Device according to one or several of claims 4 to 14, characterised by the fact that connectors are used to obtain parity of movement in the unit (12).

16. Device according to one or several of claims 4 to 15, characterised by the fact that the transport elements of the unit (12) are electromechanical.

17. Device according to one or several of claims 4 to 16, characterised by the fact that the transport elements of the unit (12) are hydraulic or hydraulic-mechanical.

## Revendications

1. Procédé d'application de produits sur une bande de matériau guidée par intermitence avec exactitude selon des marques de repérage au moyen d'une machine de sérigraphie pour impression plane avec écran et groupe de raclage, le mouvement discontinu de la bande de matériau étant composé d'une phase principale d'avance et d'une phase de correction pour alignement sur points de repère, **caractérisé** par les cycles opératoires suivants:
a) pendant que le groupe de raclage disperse le produit à appliquer sur la trame relevée, l'unité que composent le marbre d'impression et la trame est mine d'un cycle dans le sens contraire au sens d'avance de la bande et, simultanément, la bande avance pour venir se positionner avec exactitude en fonction des points de repère, et
b) lorsque la raclette au-dessus de la trame et de la bande de matériau est solidaire au marbre d'impression, l'unité que composent le marbre et la trame est mine dans le sens de transport de la bande - tout en entraînant cette bande - de sorte que cette dernière effectue sa course principale d'avance.

2. Procédé selon spécification 1, caractérisé en ce que le groupe de raclage (4) est installé fixement.

3. Procédé selon spécification 1, caractérisé en ce que le groupe de raclage (4) est lié à l'unité (12) composée par le marbre et la trame et en ce que le groupe de raclage (4)
a) avance, pendant la phase de prépositionnement, dans le même sens que l'unité (12) composée par le marbre et la trame, cependant à une vitesse supérieure à celle de l'unité et
b) exécute, pendant la phase d'impression, dans le même sens que l'unité (12) composée par le marbre et la trame, la course d'impression à une vitesse supérieure à celle de l'unité.

4. Dispositif pour la mise en oeuvre du procédé selon spécification 1, composé d'une machine de sérigraphie pour impression plane avec bande de matériau (8) guidée, de bobine à bobine, par intermitence et avec exactitude selon des marques de repérage, avec marbre d'impression (2), écran (1), groupe de raclage montant et descendant (4) et avec dispositif de lecture des marques de repérage (10), caractérisé en ce que le marbre d'impression (2) et l'écran (1) constituent une unité (12) commandée selon un mouvement de va-et-vient, laquelle est mue d'un cycle opératoire pendant la phase de prépositionnement et pendant la phase de correction dans le sens opposé au sens d'avance de la bande de matériau et laquelle entraîne cette bande (8) au cours de la phase d'impression et de la course principale d'avance grâce à un système de serrage rendant solidaires la raclette (42) et le marbre d'impression (2).

5. Dispositif selon spécification 4, caractérisé en ce que le groupe de raclage (4) à commande réversible est disposé de manière stationnaire et configuré en tant que raclette de dispersion (41) et en tant que raclette d'impression (42).

6. Dispositif selon spécification 4, caractérisé en ce que le groupe de raclage (4) est relié à l'unité (12) que constituent le marbre d'impression et la trame et qu'il est pourvu d'un propre moteur (43) assurant son mouvement d'avance et de retour dans la trame à une vitesse supérieure à celle de l'unité (12) et configuré en tant que raclette de dispersion (41) et en tant que raclette d'impression (42).

7. Dispositif selon l'une des revendications 4 à 6, caractérisé en ce que le marbre d'impression (2) est configuré en tant que table aspirante dont la pression d'aspiration peut être neutralisée pendant la phase de correction.

8. Dispositif selon l'une ou plusieurs des revendications 4 à 7, caractérisé en ce que la trame (1) et le marbre d'impression (2) sont disposés en tant qu'unité (12) sur un chariot à mouvement va-et-vient.

9. Dispositif selon l'une ou plusieurs des revendications 4 à 8, caractérisé en ce que un tube à vide (9) est disposé en amont de l'unité (12), avec guides latéraux pour le guidage de la bande.

10. Dispositif selon l'une ou plusieurs des revendications 4 à 9, caractérisé en ce que un cylindre de transport à dépression (90) est disposé en aval de l'unité (12) pour l'avance préliminaire progressive de la bande.

11. Dispositif selon l'une ou plusieurs des revendications 4 à 10, caractérisé en ce que le cylindre de transport à dépression (90) se déplace par rapport à l'unité (12) grâce à un moteur à crémaillère (20) et que son mouvement de retour est libre.

12. Dispositif selon l'une ou plusieurs des revendications 4 à 11, caractérisé en ce que le cylindre de transport à dépression (90) est pourvu d'un moteur individuel et d'un embrayage à friction.

13. Dispositif selon l'une ou plusieurs des revendications 4 à 12, caractérisé en ce que le cylindre de transport à dépression (90), configuré en tant que cylindre d'avance principale, est doté d'un entraînement individuel (92) pour son bandage (93).

14. Dispositif selon l'une ou plusieurs des revendications 4 à 13, caractérisé en ce que le marbre d'impression (2) est pourvu d'un groupe d'aspiration (70) et d'un commutateur à cycle ou à touche (71).

15. Dispositif selon l'une ou plusieurs des revendications 4 à 14, caractérisé en ce que sont prévus des éléments de connexion dans l'unité (12) pour l'obtention d'une régularité des mouvements.

16. Dispositif selon l'une ou plusieurs des revendications 4 à 15, caractérisé en ce que les éléments de connexion de l'unité (12) sont électromécaniques.

17. Dispositif selon l'une ou plusieurs des revendications 4 à 16, caractérisé en ce que les éléments de connexion de l'unité (12) sont hydrauliques ou hydrauliques-mécaniques.
